# EUROPÄISCHE PATENTSCHRIFT

(11) **EP 2 564 948 B1**
(45) Veröffentlichungstag und Bekanntmachung des Hinweises auf die Patenterteilung: **27.07.2016**
(21) Anmeldenummer: 12162789.7
(22) Anmeldetag: 30.03.2012
(51) Int. Cl.: B08B 15/02

(54) **Abzug und Verfahren zum Reduzieren der Schadstoffkonzentration**
Extractor and method for reducing the concentration of hazardous materials
Hotte et procédé de réduction de la concentration de substances toxiques

(30) Priorität: 02.09.2011 DE 102011053241
(43) Veröffentlichungstag der Anmeldung: 06.03.2013
(73) Patentinhaber: GFP Gesellschaft für Produktentwicklung und Produktivitätsplanung mbH, 74613 Öhringen (DE)
(72) Erfinder: Widmann, Norbert, 74928 Hüffenhardt (DE); Ulrich, Michael, 74638 Waldenburg Würt (DE)
(74) Vertreter: Kotitschke & Heurung Partnerschaft mbB

(56) Entgegenhaltungen:
- EP-A1- 1 977 837
- WO-A1-01/87506
- WO-A1-98/31481
- DE-A1-102009 002 456
- US-A- 2 649 727
- US-B1- 6 461 233

## Beschreibung

Die vorliegende Erfindung betrifft einen Abzug, insbesondere für einen Laborarbeitsplatz oder dergleichen, mit einem einen kammerförmigen Arbeitsraum begrenzenden kastenförmigen Gehäuse, das
- einen als Arbeitsfläche fungierenden Boden,
- eine Rückwand,
- zwei Seitenwände,
- eine Decke,
- eine Frontseite, der mindestens ein zur Arbeitsfläche hin öffenbares und schließbares Fensterelement zugeordnet ist, und
- im hinteren Bereich des Gehäuses sowie im seitlichen Bereich des Gehäuses angeordnete Absaugöffnungen zur Absaugung von Abluft
aufweist, wobei dem der Frontseite zugewandten Bereich des Bodens mindestens eine Luftumlenkeinrichtung zur Einblasung von Zuluft in den Arbeitsraum zugeordnet ist,

Die vorliegende Erfindung betrifft des Weiteren ein entsprechendes Verfahren zum Reduzieren der, insbesondere an einem Laborarbeitsplatz oder dergleichen vorhandenen, Schadstoffkonzentration mittels mindestens eines derartigen Abzugs.

### Stand der Technik

Die Arbeit mit gesundheitsgefährdenden Substanzen in Labor und Lehrsaal ist von vielen Vorschriften geregelt, die - nach Stand von Wissenschaft und Technik - immer wieder geändert oder anders interpretiert werden.

Um unter Einhaltung der gesetzlichen Vorgaben den Schutz von Mitarbeitern und Lernenden zu garantieren und dabei die effiziente Arbeit auch mit kritischen Stoffen zu optimieren, werden Abzüge der eingangs genannten Art (vgl. zum Beispiel *Druckschrift* US 2 649 727 oder Druckschrift DE 10 2008 030 029 A1 aus dem Stand der Technik; vgl. zum technologischen Hintergrund von Abzügen zum Beispiel auch die Druckschriften DE 103 38 284 A1 oder DE 103 38 287 aus dem Stand der Technik) stetig weiterentwickelt. Die Druckschrift US 2649727 offenbart ebenfalls einen Abzug für einen Laborarbeitsplatz.

So stellt die europäische Abzugs-DIN-Norm EN 14175 als eine der maßgeblichen gesetzlichen Anforderungen besondere Ansprüche an alle neuen Abzüge (mit Ausnahme der sogenannten Abrauch- und Durchreicheabzüge gemäß DIN 12924 Teil 2 und 3). Die wichtigsten Anforderungen der DIN EN 14175 beziehen sich auf das Rückhaltevermögen, wonach Abzüge alle entstehenden Schadstoffe am Austreten hindern und im Abzug zurückhalten müssen. In Bezug auf die Robustheit der Strömungsfunktion dürfen Einflüsse von außen, wie zum Beispiel ein Luftzug oder Bewegungen von Personen, die Leistung des Abzugs nicht relevant beeinflussen.

Um diese gesetzlichen Vorgaben zu erfüllen, ist der Energieverbrauch derartiger Abzüge aufgrund des Erfordernisses einer starken Einblasung in Verbindung mit einer leistungsfähigen Absaugung hoch, was angesichts steigender Energiepreise und eines wachsenden Umweltbewusstseins als nicht mehr zeitgemäß empfunden wird.

### Darstellung der vorliegenden Erfindung: Aufgabe, Lösung, Vorteile

Ausgehend von den vorstehend dargelegten Nachteilen und Unzulänglichkeiten sowie unter Würdigung des umrissenen Standes der Technik liegt der vorliegenden Erfindung die Aufgabe zugrunde, einen Abzug der eingangs genannten Art sowie ein Verfahren der eingangs genannten Art so weiterzubilden, dass der Energieverbrauch möglichst niedrig ist.

Diese Aufgabe wird durch einen Abzug mit den im Anspruch 1 angegebenen Merkmalen , durch ein Verfahren mit den im Anspruch *10* angegebenen Merkmalen sowie durch eine Verwendung mit den in Anspruch 13 angegebenen Merkmalen gelöst. Vorteilhafte Ausgestaltungen und zweckmäßige Weiterbildungen der vorliegenden Erfindung sind in den jeweiligen Unteransprüchen gekennzeichnet.

Der Abzug gemäß der vorliegenden Erfindung ist insbesondere für einen Laborarbeitsplatz oder dergleichen vorgesehen und weist ein kastenförmiges Gehäuse auf, durch das ein kammerförmiger Arbeitsraum begrenzt ist.

Optionalerweise kann dieses Gehäuse auf einen Unterschrank aufgesetzt sein und mit diesem eine bauliche Einheit bilden. In anderen Ausführungsformen kann jedoch auch auf einen derartigen Unterschrank verzichtet werden.

Das Gehäuse begrenzt einen kammerförmigen Arbeitsraum und weist hierzu
- einen als Arbeitsfläche fungierenden Boden,
- eine Rückwand, der optionalerweise mindestens eine Prallwand vorgelagert sein kann,
- zwei Seitenwände,
- einen Deckenbereich,
- eine Frontseite, der mindestens ein zur Arbeitsfläche hin öffenbares und schließbares Fensterelement zugeordnet ist, und
- im hinteren Bereich des Gehäuses sowie im seitlichen Bereich des Gehäuses angeordnete Absaugöffnungen zur Absaugung von Abluft
auf.

Hierbei wird in Bezug auf die vorliegende Erfindung diejenige Seite des Laborabzugs, an der eine Öffnung zum Zugriff auf die Arbeitskammer oder auf den Arbeitsraum vorgesehen ist, als Frontseite bezeichnet. Die verbleibenden Seiten des Gehäuses können jedoch dessen ungeachtet mit durchsichtigen Wänden ausgestaltet sein, so dass ein Blick auf das Innere der Arbeitskammer oder des Arbeitsraums von jeder Seite einschließlich der Rückseite möglich ist. In anderen Ausführungsformen kann eine Beobachtung der Arbeitskammer oder des Arbeitsraums lediglich von einer Frontseite aus möglich sein.

Dem der Frontseite zugewandten Bereich des Bodens der Arbeitskammer oder des Arbeitsraums ist mindestens eine Luftumlenkeinrichtung zur Einblasung von Zuluft in die Arbeitskammer oder in den Arbeitsraum zugeordnet. Erfindungsgemäß weist die Luftümlenkeinrichtung mindestens zwei zueinander beabstandete Lufteinströmöffnungen auf, was in energiesparender Art und Weise eine individuelle und selektive Steuerung und Regelung der Zufuhr von Frischluft oder Zuluft in die Arbeitskammer oder in den Arbeitsraum ermöglicht.

Die Luftumlenkeinrichtung ist hierbei nicht als hohles Strömungsprofilteil, das heißt nicht als Hohlprofil ausgebildet; auch weist der Abzug gemäß der vorliegenden Erfindung an den Seitenwänden keine hohlen Strömungsprofilteile, das heißt kein Hohlprofil auf.

Vielmehr erstreckt sich die Luftumlenkeinrichtung in vorteilhafter Weise
- über zumindest einen Abschnitt, insbesondere über die gesamte, der durch den Abstand der beiden Seitenwände zueinander definierten Gehäusebreite und/oder
- im Wesentlichen parallel zur der Frontseite zugewandten Kante der Arbeitsfläche,
was für sich genommen oder in Kombination eine gleichmäßige und konstante Einblasung der Zuluft in die Arbeitskammer oder in den Arbeitsraum gewährleistet.

Die Luftumlenkeinrichtung ist als Profil
- mit einem nicht gebogenen Basisteil und
- mit einem gebogenen, die Zuluft umlenkenden Umlenkteil
ausgebildet.

Die Lufteinströmöffnungen *sind* im Basisteil, insbesondere im dem Umlenkteil zugewandten Bereich des Basisteils, angeordnet. Unabhängig hiervon oder in Verbindung hiermit
- können die Lufteinströmöffnungen im Wesentlichen gleichmäßig zueinander beabstandet sein und/oder
- können die der Seitenwand nächstgelegenen Lufteinströmöffnungen gleichmäßig von dieser Seitenwand beabstandet sein,
um eine gleichverteilte Einblasung der Zuluft in die Arbeitskammer oder in den Arbeitsraum zu gewährleisten.

In bevorzugter Weise ist der, insbesondere jeder, Lufteinströmöffnung mindestens ein Ventilator zur Beaufschlagung der Luftumlenkeinrichtung mit Luft zugeordnet, was in energiesparender Art und Weise eine individuelle und selektive Steuerung und Regelung der Zufuhr von Frischluft oder Zuluft in die Arbeitskammer oder in den Arbeitsraum ermöglicht.

Gemäß einer besonders zweckmäßigen Weiterbildung der vorliegenden Erfindung ist die Intensität der Versorgung jeder Lufteinströmöffnung mit Zuluft also selektiv steuerbar und/oder regelbar, denn die Luftversorgung für die Einblasung erfolgt nicht zentral, sondern mittels des jeweils mindestens einen dezentralen Ventilators an der jeweiligen Einströmung bzw. am jeweiligen Einblasschlitz.

Das Verfahren gemäß der vorliegenden Erfindung beruht darauf, dass die Frischluft oder Zuluft mittels mindestens zweier zueinander beabstandeter Lufteinströmöffnungen in die Arbeitskammer oder in den Arbeitsraum eingeblasen wird.

In energiesparender Art und Weise kann die Absaugung der Abluft in Abhängigkeit von oder im Zusammenwirken mit der Einblasung der Zuluft geregelt und/oder gesteuert werden, zum Beispiel dergestalt,
- dass bei verstärkter Absaugung die Intensität der Einblasung herabgesetzt wird oder
- dass bei verminderter Absaugung die Intensität der Einblasung gesteigert wird.

In bevorzugter Weise weist der Abzug nicht nur eine rückwärtige, sondern eine räumliche, insbesondere auch seitliche Absaugung auf. Die Absaugung ist also nicht auf die Hinterseite oder Rückwand des Abzugs beschränkt, was insofern energiesparende Wirkung hat, als weniger Einblasung erforderlich ist, nämlich nur an der Tischkante des Bodens oder Arbeitstisches, nicht jedoch an den Seitenwänden des Abzugs.

Auf diese Weise kann die Einblasung mit der Abzugsregelung verknüpft werden, so dass der Abzug mit einer möglichst geringen Luftmenge betrieben werden kann, was unter dem Aspekt der Energieeinsparung erfreulich ist.

In bevorzugter Weise kann die sich auch auf die Seitenwände erstreckende Absaugung räumlich geregelt und/oder gesteuert werden, zum Beispiel in Abhängigkeit von oder im Zusammenwirken mit der mittels der dezentralen Ventilatoren selektiven Einblasung. Hierbei ist zweckmäßigerweise die Intensität der Versorgung jeder Lufteinströmöffnung mit Zuluft selektiv steuerbar und/oder regelbar, zum Beispiel in Abhängigkeit vom Grad und/oder von der räumlichen Verteilung der Abluftabsaugung.

Die vorliegende Erfindung betrifft schließlich die Verwendung mindestens eines Abzugs der vorstehend dargelegten Art und/oder eines Verfahrens der vorstehend dargelegten Art zum Reduzieren der Schadstoffkonzentration an einem Laborarbeitsplatz oder dergleichen.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die dem Anspruch 1 sowie dem Anspruch 10 nachgeordneten Ansprüche verwiesen, andererseits werden weitere Ausgestaltungen, Merkmale und Vorteile der vorliegenden Erfindung nachstehend unter Anderem anhand des durch Fig. 1 bis Fig. 3 veranschaulichten Ausführungsbeispiele näher erläutert.

Es zeigen:
- Fig. 1: eine geschnittene Seitenansicht eines Ausführungsbeispiels eines Abzugs gemäß der vorliegenden Erfindung, der nach dem Verfahren gemäß der vorliegenden Erfindung arbeitet;
- Fig. 2A: eine Vorderansicht eines Ausführungsbeispiels der als Zuluftprofil ausgebildeten Luftumlenkeinrichtung des Abzugs aus Fig. 1;
- Fig. 2B: eine Aufsicht auf das Zuluftprofil aus Fig. 2A;
- Fig. 2C: eine perspektivische Ansicht des Zuluftprofils aus Fig. 2A, Fig. 2B in vergrößerter Darstellung mit exemplarischen Winkelangaben (in Grad) sowie mit exemplarischen Bemessungsangaben (in Millimeter);
- Fig. 2D: eine vergrößerte Seitenansicht des Zuluftprofils aus Fig. 2A, Fig. 2B, Fig. 2C;
- Fig. 3: eine stark vergrößerte Detailansicht eines Ausführungsbeispiels der Einströmschlitze des Zuluftprofils aus Fig. 2A, Fig. 2B, Fig. 2C, Fig. 2D.

Gleiche oder ähnliche Ausgestaltungen, Elemente oder Merkmale sind in Fig. 1 bis Fig. 3 mit identischen Bezugszeichen versehen.

### Bester Weg zur Ausführung der vorliegenden Erfindung

Fig. 1 bis Fig. 3 verdeutlichen die prinzipielle Funktionsweise der vorliegenden Erfindung, die zum Reduzieren der Schadstoffkonzentration an einem Laborarbeitsplatz vorgesehen ist und grundsätzlich auf einem an der dem Nutzer zugewandten Kante 22 einer Arbeitsplatte 20 anbringbaren Zuluftprofil 50 beruht.

Der in Fig. 1 dargestellte Abzug 100 ist auf einen Unterschrank 10 mit Fußteil 12 aufgesetzt und bildet mit diesem eine bauliche Einheit. In anderen Ausführungsformen kann auf einen Unterschrank 10 verzichtet werden.

Der Abzug 100 weist auf dem Unterschrank 10 ein kastenförmiges Gehäuse auf, das eine Arbeitskammer oder einen Arbeitsraum 14 begrenzt. Im hinteren Bereich der Arbeitskammer oder des Arbeitsraums 14 ist mindestens ein Anschluss für eine Absaugeinrichtung vorgesehen, wobei die Absaugöffnung 40 im dargestellten Ausführungsbeispiel gemäß Fig. 1 hinter einer Prallwand 24 angeordnet ist.

An der Frontseite 32 des Gehäuses ist eine Kopfblende vorgesehen, die sich jedoch nicht über die gesamte Höhe der Arbeitskammer oder des Arbeitsraums 14 erstreckt, so dass der Abzug 100 an der Frontseite 32 eine Öffnung aufweist, die durch mindestens ein, vorzugsweise zwei oder drei, Schiebefenster 34 öffenbar und verschließbar ist/sind.

Hierbei ist zu bedenken, dass im Sinne der Frontschieberbegrenzung gemäß DIN-Norm EN 14175 das Öffnen des/r Frontschiebefenster(s) 34 bei einem halben Meter begrenzt wird. Zum weiteren Öffnen ist der Frontschieber durch den Nutzer bewusst zu entriegeln, zum Beispiel mittels des Griffelements 36.

In der Ausgestaltung gemäß Fig. 1 weist das Gehäuse des Abzugs 100 also mindestens ein, vorzugsweise zwei oder drei, insbesondere vertikal verschiebbare Fensterelemente 34 auf. Zum Verschieben der Fensterelemente 34 können Nutenführungen 38 vorgesehen sein, in denen die Fensterelemente 34 verschieblich gelagert sind.

Die Fensterelemente 34 sind hierbei vorzugsweise derart verschieblich, dass alle Fensterelemente 34 in einem mittleren Bereich des Abzugs 100 einander zumindest teilweise überdeckend geschoben werden können. Hierdurch ist es für einen Nutzer möglich, die Fensterelemente 34 in den mittleren Bereich zu verschieben und seine Arme durch eine so gewonnene Zugriffsöffnung in das Innere des Arbeitsraums oder der Arbeitskammer zu bewegen.

Der Körper des Nutzers bleibt hierbei trotz Zugriff auf den Innenraum durch die im mittleren Bereich angeordneten Fensterelemente 34 geschützt. Es sind jedoch auch Ausführungsformen denkbar, bei denen ein mittlerer Bereich durch Verschieben der Fensterelemente 34 zugänglich gemacht wird.

Bei einem teilweisen Öffnen durch Verschieben einzelner Fensterelemente 34 ist es besonders vorteilhaft, dass ein Schadstoffausbruch an den Seitenwänden 28 durch die im seitlichen Bereich angeordneten Abluft-Absaugöffnungen 42 sicher verhindert wird, denn der Abzug 100 gemäß Fig. 1 weist auch in den Seitenwänden 28 eine Absaugung 42 auf.

Die Absaugung ist also nicht auf die Hinterseite oder Rückwand 26 des Abzugs 100 beschränkt; dies hat insofern energiesparende Wirkung, als weniger Einblasung erforderlich ist, nämlich nur an der Tischkante 22 des Arbeitstisches oder Bodens 20.

Zudem ist durch die seitliche Absaugung 42 gewährleistet, dass eine Ansammlung von Schadstoffen im Gehäuse nicht nur am Boden 20 der Arbeitskammer oder des Arbeitsraums 14, sondern auch den Seitenwänden 28 in zuverlässiger Weise verhindert wird.

Dem Ausführungsbeispiel gemäß Fig. 1 ist des Weiteren entnehmbar, dass dem der Frontseite 32 zugewandten Bereich der Arbeitsfläche oder des Bodens 20 eine als Zuluftprofil ausgestaltete Luftumlenkeinrichtung 50 zur Einblasung von Zuluft Z in den Arbeitsraum oder in die Arbeitskammer 14 zugeordnet ist.

Dieses sich nahezu über die gesamte (durch den Abstand der beiden Seitenwände 28 zueinander definierte) Gehäusebreite erstreckende, parallel zur der Frontseite 32 zugewandten Kante 22 der Arbeitsfläche verlaufende Zuluftprofil 50 ist nicht als Hohlprofil ausgebildet, sondern als gebogenes, also die Zuluft Z umlenkendes Profil ausgebildet (vgl. nicht nur Fig. 1, sondern insbesondere auch das Umlenkteil 60 in Fig. 2C, Fig. 2D).

An dieses gebogene Umlenkteil 60 schließt sich ein nicht gebogenes Basisteil 52 an, das exemplarisch in Fig. 2B, Fig. 2C fünf zueinander beabstandete Lufteinströmöffnungen 56 aufweist, wobei gemäß der Detailansicht in Fig. 3 jede der fünf Einströmöffnungen 56 exemplarisch jeweils sieben unterschiedlich lange Einströmschlitze 58 aufweist.

Des Weiteren weist das Zuluftprofil 50 in seinem nicht gebogenen Basisteil 52, insbesondere im vom Umlenkteil 60 abgewandten freien Endbereich des Basisteils 52, zumindest zwei, exemplarisch in Fig. 2B, Fig. 2C sechs Ausnehmungen oder Löcher zur Anbringung des Zuluftprofils 50 an der Tischkante 22 des Arbeitstisches oder Bodens 20 auf.

Die Einströmöffnungen 56 sind im dem Umlenkteil 60 zugewandten Bereich des Basisteils 52 gleichmäßig zueinander beabstandet (vgl. Fig. 2B, Fig. 2C), und die beiden äußeren Einströmöffnungen 56 weisen den gleichen Abstand zur jeweiligen Seitenwand 28 des Abzugs 100 auf wie die Einströmöffnungen 56 untereinander (vgl. Fig. 2B, Fig. 2C).

Im Sinne einer dezentralen Versorgung der Arbeitskammer oder des Arbeitsraums 14 mit Frisch- oder Zuluft ist jeder dieser fünf Einströmöffnungen 56 jeweils ein Ventilator 70 (vgl. Fig. 1) zur Beaufschlagung der Luftumlenkeinrichtung 50 mit Luft zugeordnet; durch die Wirkung dieser Ventilatoren 70 ist insgesamt die Einblasung realisiert.

Die Intensität der Versorgung jeder Lufteinströmöffnung 56 mit Zuluft Z ist selektiv steuerbar und/oder regelbar; im Spezielleren wird die Absaugung der Abluft in Abhängigkeit von oder im Zusammenwirken mit der Einblasung der Zuluft Z geregelt und/oder gesteuert, was positiv im Sinne der Energieeinsparung ist.

### Bezugszeichenliste

- 100: Abzug
- 10: Unterschrank
- 12: Fußteil des Unterschranks 10
- 14: Arbeitskammer oder Arbeitsraum
- 20: Arbeitsplatte oder Boden
- 22: vordere Kante der Arbeitsplatte oder des Bodens 20
- 24: Prallwand
- 26: Hinterseite oder Rückwand
- 28: Seitenwand
- 30: Decke oder Deckenbereich
- 32: Frontseite mit Kopfblende
- 34: Fensterelement, insbesondere Schiebefenster
- 36: Griff des Fensterelements 34
- 38: Führungsnut für Fensterelement 34
- 40: Absaugöffnung im hinteren Bereich
- 42: Absaugöffnung im seitlichen Bereich
- 50: Luftumlenkeinrichtung oder Zuluftprofil
- 52: Basisteil der Luftumlenkeinrichtung oder des Zuluftprofils 50
- 54: Ausnehmung oder Bohrung oder Loch des Basisteils 52
- 56: Lufteinströmöffnung des Basisteils 52
- 58: Einströmschlitze der Lufteinströmöffnung 56
- 60: Umlenkteil der Luftumlenkeinrichtung oder des Zuluftprofils 50
- 70: Ventilator
- Z: Frischluft oder Zuluft

## Patentansprüche

1. Abzug (100), insbesondere für einen Laborarbeitsplatz oder dergleichen, mit einem einen kammerförmigen Arbeitsraum (14) begrenzenden kastenförmigen Gehäuse, das
- einen als Arbeitsfläche fungierenden Boden (20),
- eine Rückwand (26),
- zwei Seitenwände (28),
- eine Decke (30),
- eine Frontseite (32), der mindestens ein zur Arbeitsfläche hin öffenbares und schließbares Fensterelement (34) zugeordnet ist, und
- im hinteren Bereich des Gehäuses sowie im seitlichen Bereich des Gehäuses angeordnete Absaugöffnungen (40; 42) zur Absaugung von Abluft
aufweist, wobei dem der Frontseite (32) zugewandten Bereich des Bodens (20) mindestens eine Luftumlenkeinrichtung (50) zur Einblasung von Zuluft (Z) in den Arbeitsraum (14) zugeordnet ist,
**dadurch gekennzeichnet,**
**dass** die Luftumlenkeinrichtung (50) als Profil
- mit einem *sich im Wesentlichen parallel zur Arbeitsfläche erstreckenden,* nicht gebogenen Basisteil (52), in dem mindestens zwei zueinander beabstandete Lufteinströmöffnungen (56) *zur Beaufschlagung der Luftumlenkeinrichtung (50) mit der Zuluft (Z)* angeordnet sind, und
- mit einem *sich an das Basisteil (52) anschließenden* gebogenen Umlenkteil (60) zum Umlenken der Zuluft (Z) in den Arbeitsraum (14)
ausgebildet ist.

2. Abzug gemäß Anspruch 1, **dadurch gekennzeichnet, dass** sich die Luftumlenkeinrichtung (50) über zumindest einen Abschnitt der durch den Abstand der beiden Seitenwände (28) zueinander definierten Gehäusebreite erstreckt.

3. Abzug gemäß Anspruch 2, **dadurch gekennzeichnet, dass** sich die Luftumlenkeinrichtung (50) im Wesentlichen über die gesamte Gehäusebreite erstreckt.

4. Abzug gemäß mindestens einem der Ansprüche 1 bis 3, **dadurch gekennzeichnet, dass** die Luftumlenkeinrichtung (50) im Wesentlichen parallel zur der Frontseite (32) zugewandten Kante (22) der Arbeitsfläche verläuft.

5. Abzug gemäß mindestens einem der Ansprüche 1 bis 4, **dadurch gekennzeichnet, dass** die Lufteinströmöffnungen (56) im dem Umlenkteil (60) zugewandten Bereich des Basisteils (52) angeordnet sind.

6. Abzug gemäß mindestens einem der Ansprüche 1 bis 5, **dadurch gekennzeichnet,**
- **dass** die Lufteinströmöffnungen (56) im Wesentlichen gleichmäßig zueinander beabstandet sind und/oder
- **dass** die der Seitenwand (28) nächstgelegenen Lufteinströmöffnungen (56) gleichmäßig von dieser Seitenwand (28) beabstandet sind.

7. Abzug gemäß mindestens einem der Ansprüche 1 bis 6, **dadurch gekennzeichnet, dass** die Lufteinströmöffnung (56) mehrere, insbesondere unterschiedlich lange, Einströmschlitze (58) aufweist.

8. Abzug gemäß mindestens einem der Ansprüche 1 bis 7, **dadurch gekennzeichnet, dass** der Lufteinströmöffnung (56) mindestens ein Ventilator (70) zur Beaufschlagung der Luftumlenkeinrichtung (50) mit Luft zugeordnet ist.

9. Abzug gemäß mindestens einem der Ansprüche 1 bis 8, **dadurch gekennzeichnet, dass** die Intensität der Versorgung jeder Lufteinströmöffnung (56) mit Zuluft (Z) selektiv steuerbar und/oder regelbar ist.

10. Verfahren zum Reduzieren der, insbesondere an einem Laborarbeitsplatz oder dergleichen vorhandenen, Schadstoffkonzentration mittels mindestens eines Abzugs (100) gemäß mindestens einem der Ansprüche 1 bis 9, *wobei* die Zuluft (Z) mittels der mindestens zwei zueinander beabstandeten Lufteinströmöffnungen (56) in den Arbeitsraum (14) eingeblasen wird.

11. Verfahren gemäß Anspruch 10, **dadurch gekennzeichnet, dass** die Absaugung der Abluft in Abhängigkeit von oder im Zusammenwirken mit der Einblasung der Zuluft (Z) geregelt und/oder gesteuert wird.

12. Verfahren gemäß Anspruch 10 oder 11, **dadurch gekennzeichnet, dass** die Intensität der Versorgung jeder Lufteinströmöffnung (56) mit Zuluft (Z) selektiv steuerbar und/oder regelbar ist.

13. Verwendung mindestens eines Abzugs (100) gemäß mindestens einem der Ansprüche 1 bis 9 zum Reduzieren der Schadstoffkonzentration an einem Laborarbeitsplatz oder dergleichen.

## Claims

1. Flue (100) more particularly for a laboratory workplace or equivalent with a box-shaped housing defining a chamber-like work room (14) having
- a base (20) acting a as work surface,
- a rear wall (26),
- two side walls (28),
- a ceiling (30),
- a front side (32), assigned to which is a window element (34) openable and closable with regard to the work surface, and,
- arranged in the rear area of the housing as well as in the side area of the housing, extraction openings (40; 42) for extracting exhaust air, wherein, the area of the base (20) facing the front side (32) has at least one air deflection device (50) for blowing supply air (Z) into the work room (14),
**characterized in**
**that** the air deflection device (50) is formed as a profile
- with a non-curved basic component (52) which extends essentially in parallel to the work surface and in which at least two air inflow openings (56) are arranged at a distance from each other for applying the supply air (Z) to the air deflection device (50), and
- with a curved deflection component (60) adjoining the basic component (52) for deflecting the supply air (Z) into the work room (14).

2. Flue according to claim 1 **characterized in that** the air deflection device (50) extends at least over one section of the housing width defined by the distance between the two side walls (28).

3. Flue according to claim 2 **characterized in that** the air deflection device (50) essentially extends over the entire housing width.

4. Flue according to at least one of claims 1 to 3 **characterized in that** in the air deflection device (50) essentially runs in parallel to the edge (22) of the work surface facing the front side (32).

5. Flue according to at least one of claims 1 to 4 **characterized in that** in the air inflow openings (56) are arranged in the area of the base component (52) facing the deflection component (60).

6. Flue according to at least one of claims 1 to 5 **characterized in**
- **that** the air inflow openings (56) are essentially equally spaced with regard to each other and/or
- **that** the air inflow openings (56) closest to the side wall (28) are equally spaced from this side wall (28).

7. Flue according to at least one of claims 1 to 6 **characterized in that** air inflow opening (56) has several inflow slits (58), more particularly of different lengths.

8. Flue according to at least one of claims 1 to 7 **characterized in that** the air inflow opening (56) is provided with at least one fan (70) for supplying air to the air deflection device (50).

9. Flue according to at least one of claims 1 to 8 **characterized in that** the intensity of supplying each air inflow opening (56) with supply air (Z) can be selectively controlled and/or regulated.

10. Method of reducing the concentration of hazardous substances present, in particular, at a laboratory workplace or equivalent by means of at least one flue (100) in accordance with at least one of claims 1 to 9, wherein the supply air (Z) can be blown into the work room (14) by way of at least two air inflow openings (56) spaced with regard to each other.

11. Method according to claim 10 **characterized in that** the extraction of exhaust air is controlled and/or regulated as a function of or in interaction with blowing in the supply air (Z).

12. Method according to claim 10 or 11 **characterized in that** intensity of supplying each air inflow opening (56) with supply air (Z) can be selectively controlled and/or regulated.

13. Use of at least one flue (100) according at least one of claims 1 to 9 for reducing the concentration of hazardous substances at a laboratory workplace or equivalent.

## Revendications

1. Hotte (100), en particulier pour poste de travail de laboratoire ou similaire, comportant une enceinte en forme de prendre un ou limitant un espace de travail (14) en forme de chambre qui présente
- un fond (20) faisant office de surface de travail,
- une paroi arrière (26)
- deux parois latérales (28),
- un capot (30),
- une face avant (32) à laquelle est associé un élément fenêtre pouvant être ouvert et fermé vers la surface de travail (34) et
- des orifices d'aspiration (40; 42) disposés dans la partie arrière de l'enceinte et dans la partie latérale de l'enceinte pour aspirer Par d'échappement, étant associé à la partie tournée vers la face avant (32) du fond (20) au moins un dispositif de déviation d'air (50) servant à souffler de Par d'alimentation (Z) dans l'espace de travail (14),
**caractérisé en ce**
**que** le dispositif de déviation d'air (50) est réalisé sous forme d'un profilé comportant
- une pièce de base (52) non courbée s'étendant sensiblement parallèlement à la surface de travail et dans laquelle sont pratiqués au moins deux orifices d'afflux d'air espacés (56) l'un de l'autre pour envoyer l'air d'alimentation (Z) dans le dispositif de déviation d'air (50) et
- une pièce d'inversion (60) courbée se raccordant à la pièce de base (52) pour dévier l'air d'alimentation (Z) dans l'espace de travail (14).

2. Hotte selon la revendication 1, **caractérisé en ce que** le dispositif de déviation d'air (50) s'étend sur au moins une section de la largeur de l'enceinte définie par l'espacement mutuel des deux parois latérales (28).

3. Hotte selon la revendication 2, **caractérisé en ce que** le dispositif de déviation d'air (50) s'étend sensiblement sur toute la largeur de l'enceinte.

4. Hotte selon au moins une des revendications 1 à 3, **caractérisé en ce que** le dispositif de déviation d'air (50) s'étend sensiblement parallèlement au bord (22) tourné vers la face avant (32) de la surface de travail.

5. Hotte selon au moins une des revendications 1 à 4, **caractérisé en ce que** les orifices d'afflux d'air (56) sont disposés dans la partie tournée vers la pièce d'inversion (60) de la pièce de base (52).

6. Hotte selon au moins une des revendications 1 à 5, **caractérisé en ce**
- **que** les orifices d'afflux d'air (56) sont sensiblement espacés régulièrement les uns des autres et/ou
- **que** les orifices d'afflux d'air (56) les plus proches de la paroi latérale (28) sont espacés régulièrement de cette paroi latérale (28).

7. Hotte selon au moins une des revendications 1 à 6, **caractérisé en ce que** l'orifice d'afflux d'air (56) présente plusieurs fentes d'afflux (58) en particulier de longueurs différentes.

8. Hotte selon au moins une des revendications 1 à 7, **caractérisé en ce qu'**est associé à l'orifice d'afflux d'air (56) au moins un ventilateur (70) pour envoyer de l'air sur le dispositif de déviation d'air (50).

9. Hotte selon au moins une des revendications 1 à 8, **caractérisé en ce que** l'intensité de l'alimentation de chaque orifice d'afflux d'air (56) avec de l'air d'alimentation (Z) est contrôlable et/ou réglable sélectivement.

10. Procédé de réduction de la concentration en substances toxiques existante en particulier à un poste de travail de laboratoire ou similaire, au moyen d'au moins un hotte (100) selon au moins une des revendications 1 à 9, dans lequel l'air d'alimentation (Z) est soufflé au moyen des au moins deux orifices d'afflux d'air espacés l'un de l'autre (56) dans l'espace de travail (14).

11. Procédé selon la revendication 10, **caractérisé en ce que** l'aspiration de l'air d'échappement est régulée et/ou contrôlée en fonction de ou en interaction avec le soufflage de l'air d'alimentation (Z).

12. Procédé selon la revendication 10 ou 11, **caractérisé en ce que** l'intensité nous de l'alimentation de chaque orifice d'afflux d'air (56) avec de l'air d'alimentation (Z) est contrôlable et/ou réglable sélectivement.

13. Utilisation d'au moins un hotte (100) selon au moins une des revendications 1 à 9 pour réduire la concentration de substances toxiques à un poste de travail de laboratoire ou similaire.
